# EUROPÄISCHE PATENTANMELDUNG

(11) **EP 0 357 919 A1**
(43) Veröffentlichungstag der Anmeldung: **14.03.1990**
(21) Anmeldenummer: 89113212.8
(22) Anmeldetag: 19.07.1989
(51) Int. Cl.: B01F 7/04, B01F 15/00

(54) **Anfeuchtschnecke und Verfahren ihrer Reinigung**

(30) Priorität: 20.08.1988 DE 3828405
(71) Anmelder: Johannes Möller Hamburg GmbH & Co. KG, D-22767 Hamburg (DE)
(72) Erfinder: Möller, Hermann, Dr.-Ing., D-2000 Hamburg 56 (DE)
(74) Vertreter: Minetti, Ralf, Dipl.-Ing.

(57) **Zusammenfassung**

Gegenstand der Anmeldung bildet eine Anfeuchtschnecke mit der staubförmige Materialien wie Aschen aus Kohlekraftwerken in einen erdfeuchten Zustand zu versetzen sind. Die Anfeuchtschnecke besitzt dafür flügelartige Paddel, die auf einer Welle angeordnet sind, welche in einem Gehäuse liegt. Die Zugabe von Wasser erfolgt über Düsen (11, 20) . Um Verschmutzungen und Ankrustungen an den Paddeln und der Welle während des Betriebes zu verhindern ist vorgesehen, die Düsen (11, 20) als Hochdruckdüsen auszubilden mit denen ein Anteil des Anfeuchtwassers auf die Rückseite der Paddel (7) und an die Welle (2, 3) zu sprühen ist, wobei ein fächerförmiger Strahl abgegeben werden kann, der annähernd tangential auf die Rückseite der Paddel (7) und an die Welle (2, 3) zu richten ist.

## Beschreibung

Gegenstand der Erfindung bildet eine Anfeuchtschnecke mit flügelartigen Paddeln, die auf mindestens einer Welle angeordnet sind, welche in einem Gehäuse liegt, das mit einem Einlauf und einem Auslauf für staubförmige Materialien versehen ist, sowie mit Düsen für die Zugabe von Wasser.

Anfeuchtschnecken, die allgemein auch als sogenannte Paddelschnecken bezeichnet werden, finden Anwendung, um staubförmige Materialien, insbesondere Aschen aus Kohlekraftwerken oder aus Müllverbrennungsanlagen in einen erdfeuchten Zustand zu versetzen, so daß die Asche ihre Staub- bzw. Pulvereigenschaft verliert, die sie nach der Be feuchtung infolge chemischer Reaktionen im allgemeinen auch nicht wieder annimmt.

Die Wirtschaftlichkeit aes Einsatzes derartiger Mischeinrichtungen wird jedoch beeinträchtigt durch einen erheblichen Aufwand für die regelmäßig notwendige Reinigung der Maschinen, die insbesondere notwendig sind, wenn die Aschen oder anderen staubförmigen Materialien sehr kleine Kornfraktionen enthalten, welche mit dem zum Anfeuchten verwendeten Wasser chemisch reagieren. Derartige Aschen führen nämlich zur Ausbildung von Ankrustungen bzw. Ansätzen aus feuchtem Staub auf der Rückseite der einzelnen Paddel wie auch auf der Welle.

Derartige Ansätze lassen sich bisher nur entfernen durch eine Unterbrechung des Betriebes der Anfeuchtschnecke. Die Notwendigkeit derartiger Betriebsunterbrechungen hat sich in jüngerer Zeit noch vermehrt durch den Anfall von Aschen besonders feiner bzw. kleiner Körnung in Kohlekraftwerken infolge des Einsatzes verbesserter Elektrofilter zum Zwecke des Umweltschutzes sowie durch das Einblasen von Kalk zum Zwecke der Bindung von Schwefel, das zu höheren Anteilen von Kalzium-Schwefelverbindungen wie Kalziumsulfid und Kalziumsulfat in der Asche führt.

Aufgabe der Erfindung ist es, eine Anfeuchtschnecke und ein Verfahren ihrer Reinigung zu schaffen, durch die eine Ausbildung von Ankrustungen an dem Paddel und der Welle während des Betriebes verhindert wird, so daß die Notwendigkeit der wiederholten Außerbetriebsetzung der Maschine entfällt.

Zur Lösung der Aufgabe sieht die Erfindung vor, daß die Anfeuchtschnecke mit in Wellenrichtung hintereinander liegenden Hochdruckdüsen versehen ist, mit denen ein Anteil des Anfeucht wassers unter einem Druck von mehr als 20 bar, insbesondere 30 bis 50 bar, auf die Rückseite der Paddel zu sprühen ist. Durch diese Anordnung läßt sich die Ausbildung von Ankrustun gen an den Paddeln und der Welle unter Ausnutzung des ohnehin der Asche für die Anfeuchtung beizugebenden Wassers von vornherein verhindern bzw. während des Betriebes fortlaufend beseitigen, so daß Betriebsunterbrechungen zum Zwecke einer nachträglichen Reinigung der Paddel und der Welle vermieden werden.

Dazu können zwei Arten von Hochdruckdüsen gemeinsam oder alternativ Verwendung finden.

Zum einen hat sich die Verwendung von Düsen als geeignet gezeigt, die einen fächerförmigen Strahl abgeben für eine relativ leichte Entfernung von Ansätzen. Diese Düsen sind vorzugsweise feststehend derart angeordnet, daß sie den fächerförmigen Wasserstrahl tangential an die Wellen oberfläche abgeben sowie schräg oder annähernd tangential auf die Rückseite der Paddel, die im Gegensatz zu der Vorderseite stärker der Gefahr der Ausbildung von Ansätzen bzw. Ankrustungen ausgesetzt ist. Dabei ist unter Rückseite diejenige Seite gemeint, die in Förderrichtung hinten liegt.

Diese Düsen können in der gleichen Anzahl der Paddel angeordnet sein, so daß jedem Paddel eine Düse zugeordnet ist, mit der vorzugsweise auch die Welle im Bereich dieses Paddels sauberzuhalten ist.

Daneben oder stattdessen können Hochdruckdüsen vorgesehen sein, die einen scharf gebündelten, ausgerichteten Strahl abgeben, und zwar vorzugsweise tangential an die Welle und gegebenenfalls zusätzlich auch die Rückseite eines Paddels oder auch mehrerer Paddel. Diese Hochdruckdüsen können in Ausgestaltung der Erfindung beweglich bzw. schwenkbar gelagert sein, so daß durch ihre Schwenkbewegung ein größerer Einflußbereich geschaffen wird. Dazu können die schwenkbaren Düsen miteinander gekoppelt sein und in vorgegebenen Zeitintervallen gemeinsam in Richtung der Wellenachse hin und her geschwenkt werden. Durch eine solche Schwenkbewegung wirken die scharf gebündelten bzw. konzentrierten Strahlen in gleichen Ebenen wie die fächerförmigen Strahlen feststehender vorgenannter Düsen.

Um die gesamte Oberfläche der Welle tangential anzuströmen bzw. abzusprühen, läßt sich die Bewegung der schwenkbaren Düsen gegenüber jeder einzelnen Umdrehung der Welle zeitlich verzögern, so daß der einzelne Strahl bei jeder Umdrehung der Welle nicht den gleichen Bereich der Oberfläche absprüht, sondern im Verlaufe weniger Umdrehungen der Welle deren gesamte Oberfläche reinigt. Auch bei dieser Anordnung lassen sich die einzelnen Düsen in zeitlicher Aufeinanderfolge nacheinander über Magnetventile mit Wasser versorgen.

Weitere Merkmale der Erfindung bilden Gegenstand der Ansprüche.

Zwei Ausführungsbeispiele der Erfindung sind nachstehend unter Bezugnahme auf eine Zeichnung erläutert. In der Zeichnung zeigen:
Figur 1: eine Anfeuchtschnecke mit feststehenden Düsen im Längsschnitt;
Figur 2: die Anordnung von Figur 1 im Schnitt nach der Linie I - I;
Figur 3: eine Anfeuchtschnecke mit schwenkbaren Düsen im Längsschnitt;
Figur 4: die Anordnung nach Figur 3 im Schnitt nach der Linie IV - IV und
Figur 5: eine schwenkbare Düse im vergrößerten Maßstab.

Die in den Figuren 1 und 2 dargestellte Anfeuchtschnecke besitzt ein Gehäuse 1, in dem zwei achsparallel liegende Wellen 2 und 3 angeordnet sind, die durch ein Getriebe 4 miteinander derart gekoppelt sind, daß sie entsprechend den Pfeilen 5 und 6 gegensinnig zueinander rotieren.

Die beiden Wellen 2 und 3 tragen jeweils flügelartige Paddel 7 bzw. 7′, von denen jeweils vier radial zu einer Welle und achsial im Abstand angeordnet einen Schneckengang bilden.

Auf der Oberseite des Gehäuses ist ein Einlauf 8 für die Zugabe von Mischgut bzw. Asche angeordnet und anderenends an der Unterseite des Gehäuses ein Auslauf 9. Der Einlauf 8 und der Auslauf 9 haben eine Breite, die dem Abstand der beiden Wellen 2 und 3 entspricht, wie der Figur 2 zu entnehmen ist.

Hinter dem Einlauf 8 sind auf der Oberseite des Gehäuses 1 Düsen 11 für die Zugabe von Wasser angeordnet, mit denen die Asche während ihrer Förderung durch das Gehäuse 1 unter gleichzeitiger Durchmischung anzufeuchten ist. Diese fortlaufende Durchmischung der Asche mit dem beigegebenen Wasser zur Anfeuchtung ergibt sich einerseits durch die vorgesehene Gegenläufigkeit der Wellen 2 und 3 mit ihren Paddeln 7 und 7′, die beim Umlauf miteinander kämmen, so daß das Mischgut entsprechend der gestrichelten Linie in Figur 2 etwa in der Mitte des Gehäuses 1 am höchsten angehoben und am stärksten durchmischt wird.

Um die Ausbildung von Ankrustungen an den Rückseiten der Paddel 7 bzw. der in Förderrichtung hinten liegenden Seiten der Paddel 7 sowie den Wellen 2 und 3 zu verhindern, sind zwei Reihen von Düsen 13 und 14 vorgesehen, mit denen ein fächerförmiger Strahl 15 abzugeben ist. Dieser fächerförmige Strahl 15 ist derart ausgerichtet, daß er die beiden Wellen 2 und 3 auf ihren im Umlauf ansteigenden Seiten tangiert. Dadurch wird einerseits die höchste Wirkung erreicht im Sinne einer Reinigung der Wellenoberfläche. Andererseits trifft der Strahl auf das Mischgut in einem Bereich, in dem dieses verhältnismäßig hoch im Behälter steht, so daß nicht die Gefahr einer Beschädigung des Gehäuses bzw. der Gehäusewandung durch den hohen Wasserdruck gegeben ist.

Die Versorgung der einzelnen Düsen der beiden Reihen 13 und 14 erfolgt über Sammelleitungen 17 und 18 unter Ausnutzung von Magnetventilen 19. Dabei wird vorzugsweise den Düsen in Förderrichtung gesehen nacheinander d. h. aufeinanderfolgend während jeweils einer Wellenumdrehung Wasser zugeführt. Die Magnetventile 19 lassen sich dabei in einer für jedes spezifische Staubgut zu ermittelnden optimalen Folge und Zeitdauer öffnen unter Berücksichtigung, daß diese Wasseranteile zusammen mit dem Wasser, das über die Düse 11 zugeführt wird, auch für eine ausreichende Anfeuchtung der Asche dient.

Die Ausführung nach den Figuren 3 bis 5 unterscheidet sich von der vorbeschriebenen im wesentlichen durch die Ausnutzung von schwenkbaren Düsen 20, die geeignet sind für die Abgabe eines scharf gebündelten, konzentrierten Wasserstrahles 22 unter hohem Druck wie vorzugsweise 30 bis 50 bar. Der Figur 4 ist zu entnehmen, daß diese Wasserstrahlen 22 wiederum tangential zu den Wellen 2 und 3 gerichtet sind. Infolge der Schwenkbewegung der Düsen 20 können dabei jedoch wiederum fächerförmige Strahlen hervorgerufen werden, wobei sich der Fächer zwar nicht gleichzeitig ausbildet, jedoch das im Bereich eines Fächers stehende Wasser unter einem erheblich höheren Druck steht als bei der Ausführung nach Figur 1 und 2.

Für eine gemeinsame Schwenkbewegung sind die Düsen 20 durch eine Stange 23 miteinander gekoppelt, die mit einem Motor 24 verbunden ist, durch den die Stange 23 entsprechend dem Doppelpfeil 25 hin und her zu bewegen ist, so daß die einzelnen Düsen 20, die über Schläuche 26 mit der Hauptleitung 17 verbunden sind, um ihre Achse 28 drehen können, wobei sie sich in einem Schlitz 29 des Gehäuses 1 hin und her bewegen.

Bei dieser Ausführungsform der Erfindung ist die Anzahl der Düsen kleiner als bei der Ausführungsform nach Figur 1, da eine Düse 20 infolge ihrer Schwenkbarkeit einen größeren Bereich erfaßt. Die Schwenkbewegung der Düsen 20 erfolgt nicht synchron mit der Umdrehung der Wellen 2 und 3, sondern vorzugsweise etwas verzögert von einer Umdrehung zu einer weiteren Umdrehung, so daß im Verlaufe mehrerer Wellenumdrehungen alle Bereiche der Wellenoberfläche von eventuellen Ansätzen gesäubert werden. Im übrigen lassen sich auch bei dieser Anordnung die einzelnen Düsen 20 nacheinander über Magnetventile mit Wasser versorgen. Da jedoch jede Düse im Bereich mehrerer Paddel wirksam ist, arbeitet sie vorzugsweise fortlaufend während mehrerer Umdrehungen einer Welle.

## Patentansprüche

1. Anfeuchtschnecke mit flügelartigen Paddeln, die auf mindestens einer Welle angeordnet sind, welche in einem Gehäuse liegt, das mit einem Einlauf und Auslauf für staubförmige Materialien versehen ist, sowie mit Düsen für die Zugabe von Wasser, dadurch gekennzeichnet, daß die Anfeuchtschnecke mit in Wellenrichtung hintereinander liegenden Hochdruckdüsen (11, 20) versehen ist, mit denen ein Anteil des Anfeuchtwassers unter einem Druck von mehr als 10 bar, insbesondere 30 bis 50 bar, auf die Rückseite der Paddel (7) und an die Welle (2, 3) zu sprühen ist.

2. Anfeuchtschnecke nach Anspruch 1, dadurch gekennzeichnet, daß die Düsen (11, 20) so ausgebildet sind, daß sie einen fächerförmigen Strahl abgeben.

3. Anfeuchtschnecke nach Anspruch 1, dadurch gekennzeichnet, daß der Strahl (15) annähernd tangential auf die Rückseite der Paddel (7, 7′) gerichtet ist.

4. Anfeuchtschnecke nach Anspruch 1, dadurch gekennzeichnet, daß der Strahl (15) tangential an die Welle (2, 3) gerichtet ist.

5. Anfeuchtschnecke nach Anspruch 1, dadurch gekennzeichnet, daß die Anfeuchtschnecke zwei parallel liegende Wellen (2, 3) mit schneckenförmig angeordneten Paddeln (7, 7′) aufweist und jeder Paddelschnecke (2, 7; 3, 7′) eigene Düsen (13, 14, 20) zugeordnet sind.

6. Anfeuchtschnecke nach Anspruch 1, dadurch gekennzeichnet, daß bei zwei gegenläufig rotierenden Paddelschnecken die Düsen (13, 14, 20) tangential auf die einander zugewandten Seiten der Wellen (2, 3) ausgerichtet sind.

7. Anfeuchtschnecke nach Anspruch 1, dadurch gekennzeichnet, daß den in Förderrichtung einer Reihe hintereinander stehenden Düsen (13, 14, 20) Wasser aufeinanderfolgend während jeder Wellenumdrehung zugeführt wird.

8. Anfeuchtschnecke nach Anspruch 1, dadurch gekennzeichnet, daß den einzelnen Paddeln (7, 7′) jeweils eine Düse (13) zugeordnet ist.

9. Anfeuchtschnecke nach Anspruch 1, dadurch gekennzeichnet, daß die Düsen (20) in Wellenrichtung hin und her beweglich angeordnet sind.

10. Anfeuchtschnecke nach Anspruch 1, dadurch gekennzeichnet, daß die beweglichen Düsen (20) miteinander mechanisch gekoppelt sind.

11. Anfeuchtschnecke nach Anspruch 1, dadurch gekennzeichnet, daß die Bewegungen der Düsen (20) zeitlich versetzt zu den Umdrehungen der Wellen (2, 3) erfolgt.

12. Anfeuchtschnecke nach Anspruch 1, dadurch gekennzeichnet, daß für die Ansteuerung der Düsen (13, 14, 20) Magnetventile (19) vorgesehen sind.

13. Verfahren zum Reinigen einer Anfeuchtschnecke, die mit auf mindestens einer Welle angeordneten Paddeln versehen ist, dadurch gekennzeichnet, daß die Rückseite der Paddel (7) sowie die Welle (2, 3) während des Betriebes der Anfeuchtschnecke mit Anfeuchtwasser für das Mischgut besprüht wird, das unter einem Hochdruck von 10 bis 60 bar steht.
